# EUROPÄISCHE PATENTSCHRIFT

(11) **EP 0 716 266 B1**
(45) Veröffentlichungstag und Bekanntmachung des Hinweises auf die Patenterteilung: **25.08.1999**
(21) Anmeldenummer: 95890215.7
(22) Anmeldetag: 05.12.1995
(51) Int. Cl.: F23N 5/08, F23G 5/50

(54) **Verfahren und Vorrichtung zum Regeln einer Rostfeuerung mit beweglichem Rost**
Device and process for controlling a grate furnace with moving grate
Dispositif et méthode de contrôle pour un feu à grille avec grille mobile

(30) Priorität: 05.12.1994 AT 225594
(43) Veröffentlichungstag der Anmeldung: 12.06.1996
(73) Patentinhaber: Staudinger, Gernot, Dipl.-Ing. Dr., A-8042 Graz (AT)
(72) Erfinder: Staudinger, Gernot, Dipl.-Ing. Dr., A-8042 Graz (AT)
(74) Vertreter: Casati, Wilhelm, Dipl.-Ing.

(56) Entgegenhaltungen:
- EP-A- 0 448 310
- EP-A- 0 558 278
- DD-A- 292 068
- US-A- 2 840 146
- PATENT ABSTRACTS OF JAPAN vol. 5 no. 93 (M-74) ,17.Juni 1981 & JP-A-56 040018 (TAKUMA) 16.April 1981,

## Beschreibung

Die Erfindung betrifft ein Verfahren und eine Vorrichtung zum Regeln einer Rostfeuerung mit beweglichem Rost, von dem Asche über einen Endbereich des Rostes abgeführt bzw. ausgetragen wird, wobei das am Rost befindliche Gut auf Vorhandensein von Glut gegebenenfalls an mehreren Stellen des Gutweges beobachtet wird und in Abhängigkeit von der Beobachtung, die Luftzufuhr und/oder die Fördergeschwindigkeit des Brennstoffes geregelt wird.

Die Rostfeuerung kann zum Verbrennen fester Brennstoffe wie beispielsweise Holz, Rinde, Stroh aber auch Müll ausgebildet sein. Der Rost kann ein geneigter (aber auch horizontaler) Treppenrost, Vorschubrost, Rückschubrost oder dergleichen sein. Am Anfang des Rostes wird der feste Brennstoff aufgegeben und sodann mechanisch über diesen transportiert, wobei dem Rost von unten die "Primärluft" zugeführt wird. Am Ende des Rostes wird die Asche abgeworfen. Im Normalfall befindet sich die Brennzone in der Mitte des Rostes und es ist der Rost so dimensioniert, daß am Ende des Rostes nur mehr Asche vorhanden ist, die dann vom Rost in eine Sammel- oder Fördereinrichtung abgeworfen wird.

Wird der Rost überladen, d.h. mit mehr Brennstoff beschickt als während der Verweilzeit auf dem Rost verbrennen kann, dann wird unverbrannter Brennstoff als Glut mit der Asche abgeworfen. Ähnliches kann auftreten, wenn der Brennstoff - was bei Biomasse sehr oft der Fall ist - sehr naß ist und aus diesem Grunde die Zündung verzögert wird. Auch in diesem Fall kommt es zum Abwurf von noch brennendem Material in die Asche. Eine dritte Ursache für den Abwurf von noch brennendem Brennstoff ist eine starke Inhomogenität, was bei Müll sehr oft vorkommt. In diesem Fall finden große und kompakte Brennstoffstücke nicht ausreichend Zeit auf dem Rost, um auszubrennen.

Die Nachteile eines solchen Betriebes mit Brennstoffabwurf in die Asche sind dreifach:
- Dadurch, daß noch brennfähiger Brennstoff in die Asche transportiert wird, geht Brennstoff verloren und es leidet darunter die Wirtschaftlichkeit der Anlage.
- Die dabei produzierte Asche ist mit Kohlenstoff beladen und daher schwierig deponierbar und für eine Reihe von Anwendungsfällen nicht mehr geeignet.
- Meist ergibt sich ein solcher Zustand, wenn die Feuerung mit Maximallast oder mit Überlast betrieben wird. In solch einem Fall wird brennfähiger Brennstoff in die Asche abgeworfen und neuer, meist nasser, Brennstoff nachgeschoben. Dieses hat zur Folge, daß immer mehr nasser Brennstoff in die Feuerung eingebracht wird und dieser erst trocknen muß, d.h. daß ein Teil der erzeugten Wärme für die Trocknung des eingebrachten zu nassen Brennstoffes verwendet wird. Die tatsächliche Leistung der Feuerung sinkt also, was dazu führt, daß die Regelung den Rost mit mehr Brennstoff beschickt. Dieser Vorgang wiederholt sich so lange, bis das Feuer zur Gänze am untersten Rand des Rostes gelegen ist und immer mehr unverbrannter Brennstoff in die Asche geschoben wird, während die Kesselleistung abnimmt bis schließlich das Feuer erlischt.

Bei Vorschubrosten, auf denen Biomasse - z.B. Rinde - verbrannt wird, ist es bekannt, Lichtschranken für die Überwachung der Glutbetthöhe einzusetzen. Dabei werden bei einem Vorschubrost mehrere Lichtschranken knapp über der erwarteten Höhe des Glutbettes an verschiedenen Stellen oberhalb des Rostes angeordnet. In der Wand des Feuerraumes sind einander gegenüberliegend Öffnungen angebracht, wobei sich vor der einen Öffnung ein Lichtsender und auf der anderen, gegenüberliegenden Öffnung ein Lichtempfänger befindet. Wenn der Lichtempfänger kein Signal bekommt, ist dies ein Zeichen, daß das Glutbett zu hoch ist und die Beschickung oder der Rostvorschub reduziert werden muß. Diese Methode hat zwei Nachteile:
a) Die Lichtschranke zeigt nur an, ob die zulässige Höhe des Glutbettes überschritten ist. Die Lichtschranke kann nicht anzeigen, wenn an dieser Stelle sich keine Glut mehr befindet Es sind darum vielfach mehrere Lichtschranken übereinander angeordnet.
b) Jede Lichtschranke benötigt zwei horizontale Öffnungen in der Brennkammerwand auf einem Niveau, das vielfach von der Brennstoffschüttung überschritten wird. Um diese Öffnung sauber zu halten, ist darum ein großer Spülluftstrom notwendig. Im Normalbetrieb stellt dieser Spülluftstrom kein Problem dar, da diese Luft als Sekundärluft benötigt wird; lediglich der hohe Vordruck ist ein (geringer) Nachteil. Arbeitet die Anlage jedoch im Aussetzbetrieb, dann bedeutet dies, daß auch während jener Zeit, in der normalerweise keine Luft der Anlage zugeführt wird, Luft in die Brennkammer eintritt und darum die Feuerungsleistung nicht unter einen Grenzbetrag reduziert werden kann.

Bei großen Feuerungsanlagen bedient man sich zur Überwachung einer TV-Kamera. Der Bildschirm dieser TV-Kamera befindet sich in der Warte, und das Betriebspersonal regelt die Anlage nach der Beobachtung des Bildschirmbildes. Die Investitionen für ein ausreichend robustes Bildübertragungssystem sowie die Kosten für das Personal für den Anlagenbetrieb sind hoch und außerdem nicht automatisierbar. Neuerdings bedient man sich einer automatischen Bildauswertung, indem man von der Infrarotstrahlung auf den lokalen Zustand des Glutbettes schließt. Über einen Rechner läßt sich dann sowohl der Rostvorschub wie auch die Luftversorgung des Rostes optimal steuern (DD 292 068 A5). Dieses Verfahren ist aber außergewöhnlich teuer und darum für kleine Anlagen im unbeaufsichtigten Betrieb nicht anwendbar.

Das in der Patentschrift DD 292068 (Steinmüller) beschriebene Verfahren erfaßt automatisch Bewertungskriterien für den Verbrennungsfortschritt und soll eine Automatisierung der Regelung ermöglichen. Dabei wird zur Erfassung der Strahlung einer Verbrennung auf einem Rost die im wesentlichen von einzelnen Verbrennungsrostzonen ausgehende Strahlung erfaßt und in Abhängigkeit von der erfaßten Strahlung die Regelung der einzelnen Zonen angesteuert. Durch Einsatz eines thermographischen Verfahrens ist es möglich, die Temperatur des auf dem Rost gebildeten Glutbettes flächig zu erfassen, d.h. einen zweidimensionalen Temperaturverlauf in einzelnen Rostzonen abzubilden und somit jede der einzelnen Zonen gezielt anzusteuern, um die Verbrennung auf den Zonen zu optimieren und damit die Schadstoffbildung (Dioxine, Stickoxide.....) zu minimieren.

Diese Technik wird heute tatsächlich bei Müllverbrennungsanlagen angewendet, wobei man sich infrarot-empfindlicher TV-Kameras bedient, die dann, nach entsprechender Bildbearbeitung, Isothermen für die ganze Rostfläche angeben. Bei kleinen automatisch geregelten Rostfeuerungen für z.B. Biomasse wird diese Methode nicht eingesetzt, da sie zu teuer, zu kompliziert und auch nicht notwendig ist. Vielmehr wird die betreuende Person dazu angewiesen, in regelmäßigen Zeitabständen durch ein Schaufenster das untere Ende des Rostes zu beobachten und danach den Rostbetrieb einzustellen. Es ist einsichtig, daß diese Methode erstens kostenaufwendig ist, da das Personal bezahlt werden muß und zweitens von der Zuverlässigkeit und dem Wissensstand der Person abhängt. Es wurde auch schon bekannt (Patents Abstracts of Japan, Band 5, Nr. 93 (M-74), 17/06/81; & JP - A - 56 - 040 018), die Steuerung der Luftzufuhr bzw. der Fördergeschwindigkeit des Brennstoffes über die Beobachtung der Lichtemission des Glutbettes an zwei Stellen des Brennstoffweges auszuführen. Für die Steuerung ausgewertet wird hiebei der sich zwischen den beiden Stellen einstellende Gradient der Verbrennung. Die beiden Stellen, an welchen bei der bekannten Vorrichtung die Lichtemission gemessen wird, sind in der Druckschrift nicht festgelegt. Nachteilig hiebei ist der Umstand, daß die Steuerung aufgrund der Lichtemission an bloß zwei Stellen der Feuerung erfolgt. Ein auf den tatsächlichen Zustand der Feuerung Rückschlüsse erlaubendes Ergebnis steht damit für die Regelung der Verbrennung nicht zur Verfügung.

Die erwähnten Nachteile lassen sich jedoch vermeiden, wenn die Beobachtung des am Rost befindlichen Gutes im Austrag- bzw. Abfuhrbereich des Rostes mit einem Blickwinkel (α) von 10° bis 30°, vorzugsweise 16° bis 20°, auf Auftreten von Lichtemission aus dem im Austrag- bzw. Abfuhrbereich befindlichen Gut durchgeführt wird und dort die Strahlung im Wellenlängenbereich des sichtbaren Lichtes integral erfaßt wird. Bei der vorliegenden Erfindung wird nicht das Glutbett, sondern nur der Rostabwurf und nicht durch Abbildung, sondern nur durch eine integrale Erfassung der Strahlung im Wellenlängenbereich des sichtbaren Lichtes im Sichtfeld des (der) Sensors(en) beobachtet. Die vorliegende Erfindung würde zwar zu wenig Information geben, um die Verbrennung auf dem Rost insgesamt zu regeln, sie hilft jedoch, den Abwurf von Brennbarem in die Asche zu minimieren und weiters die Rostlänge besser auszunutzen, was auch die Schadstoffbildung reduziert.

Bei einer erfindungsgemäßen Vorrichtung zum Regeln einer Rostfeuerung mit beweglichem Rost, von dem Asche über einen Endbereich des Rostes abgeführt bzw. ausgetragen wird, wobei das am Rost befindliche Gut auf Vorhandensein von Glut gegebenenfalls an mehreren Stellen des Gutweges beobachtet wird und in Abhängkeit von der Beobachtung die Luftzufuhr und/oder die Fördergeschwindigkeit des Brennstoffes geregelt wird, ist vorgesehen, daß auf den Abfuhr- bzw. Austragbereich des Rostes in an sich bekannter Weise mindestens ein im Wellenlängenbereich des von der Glut emittierten Lichtes empfindliches Sensorelement ausgerichtet ist, wobei die Signale des bzw. der Sensorelemente, gegebenenfalls nach Durchgang durch einen Verstärker, an den Eingang eines Steuerorganes für den Rostvorschub und/oder die Brennstoffzufuhr zum Rost und/oder die Luftzufuhr zum Rost, legbar sind und daß das mindestens eine Sensorelement für den Empfang von Licht ausgebildet ist und eine einen Blickwinkel des Sensorelementes von 10° bis 30°, vorzugsweise 16° bis 20°, ergebende Abschirmung gegen Strahlung aus anderen Rostbereichen vorhanden ist. Dadurch wird eine besonders günstige Ausgestaltung zur Beobachtung des Abfuhr- bzw. Austragbereiches des Rostes erzielt, mit welcher erkannt werden kann, ob das dort am Rost befindliche Gut noch Glutkörper sichtbar vorliegen hat, wobei aufgrund der Abschirmung störende Einflüsse von Nachbarregionen ausgeschaltet sind.

Eine einfach zu realisierende Ausgestaltung sieht vor, daß die Abschirmung des mindestens einen Sensorelementes gegen Strahlung aus anderen Rostbereichen von der Wandung einer Durchbrechung der Brennkammerwandung, in der das Sensorelement, zumindest mit seinem Lichtempfänger, angeordnet ist, gebildet ist. Ebenso kann jedoch die Abschirmung des mindestens einen Sensorelementes gegen Strahlung aus anderen Rostbereichen von einer den Lichtempfänger umschließenden Hülse gebildet sein.

Vorteilhafterweise kann zusätzlich zu dem mindestens einen auf den Empfang von Licht aus dem Abfuhr- bzw. Austragbereich des Rostes ausgerichteten Sensorelement mindestens ein weiteres, im Wellenlängenbereich des von der Glut emittierten Lichtes empfindliches Sensorelement vorgesehen sein, das auf den Empfang von Licht ausgerichtet ist, das aus einem Bereich kommt, der an den von dem mindestens einen Sensorelement für die Beobachtung des Abfuhr- bzw. Austragbereiches, gegen den Aufgabebereich hin anschließt und bevorzugt etwa gleiche Breite wie der beoachtete Abfuhr- bzw. Austragbereich besitzt, und wobei eine Abschirmung gegen Strahlung aus anderen als dem beoachteten an den Abfuhr- bzw. Austragbereich anschließenden Bereichen vorgesehen ist und die Abschirmung bevorzugt von einer den Lichtempfänger des Sensorelementes umschließenden Hülse oder von der Wandung einer Durchbrechung der Brennkammerwandung gebildet ist, in der das weitere Sensorelement zumindest mit seinem Lichtempfänger, z.B. einem Glasstab, angeordnet ist, und wobei die Signale des weiteren Sensorelementes gegebenenfalls nach Durchgang durch einen Verstärker, an den Eingang eines Steuerorganes für den Rostvorschub und/oder die Brennstoffzufuhr zum Rost und/oder die Luftzufuhr zum Rost, insbesondere zu dessen Abfuhr- bzw. Austragbereich, legbar sind. Dies hat den Vorteil, daß aufgrund der zusätzlichen Beobachtung ermittelt werden kann, bis zu welchem Rostbereich noch Glut vorhanden ist, um solcherart auch die Brennstoffaufgabe auf den Rost abschätzen zu können. Auch kann ermittelt werden, ob aufgrund der Luftzufuhr das gesamte Gut verbrannt ist oder ob noch brennbares Restgut vorhanden ist. Auch kann ein etwa zu großer Vorschub am Rost rechtzeitig erkannt werden. Dabei kann der Lichtempfänger, z.B. Glasstab, der Sensorelemente unmittelbar oder in an sich bekannter Weise über ein Glasfaserbündel mit dem elektronischen Signalgeber des Sensorelementes verbunden sein, sodaß der Signalgeber entfernt vom Lichtempfänger, gegen Wärmestrahlung geschützt, angeordnet werden kann. Wie angeführt, ist es an sich bekannt, von Sensorelementen übermittelte Lichtstrahlen über Glasfaserbündel von den Sensorelementen zum Signalgeber zu führen. Bei dieser bekannten Ausbildung handelt es sich um eine Beoachtungsmöglichkeit eines Brenners, wobei die Glasfaserbündel im Zentrum des Brenners ausmünden, sodaß dort direkt beobachtet werden kann. Im vorliegenden Fall handelt es sich jedoch um die Überwachung eines Glutbettes auf sichtbare Glutnester, bei welcher eine entsprechende Abschirmung und auch aufgrund der hohen Wärmestrahlung der Glutnester eine Entfernung der Signalgeber wesentlich ist. Um das Eindringen von Fehlluft im Bereich des Rostes zu verhindern, kann die den Lichtempfänger, z.B. Glasstab, umschließende Hülse außen mit mindestens einer, bevorzugt mit drei Scheiben versehen sein, die in dem Raum zwischen der Hülse und der die Hülse umgebenden Wand angeordnet sind.

Schließlich kann dem Raum zwischen dem Lichtempfänger und der Innenwandung der Hülse ein Kühlmedium, bevorzugt Luft, über einen Anschlußstutzen zuführbar sein, wodurch auch im Falle höherer Temperaturen in der Nähe des Rostes eine sichere Arbeitsweise und eine hohe Haltbarkeit der Einrichtung erzielt ist.

Die Erfindung wird nachstehend anhand der Zeichnung beispielsweise näher erläutert. Es zeigen,
Fig. 1 schematisch einen Längsschnitt durch die Brennkammer eines Kessels mit Vorschubrost,
Fig. 2 ein Detail aus Fig. 1 und
Fig. 3 einen Längsschnitt durch ein Detail eines Sensors.

Dem schrägen Vorschubrost gemäß Fig. 1 wird auf der linken Seite fester Brennstoff aufgegeben und durch die Bewegung der Rostelemente und die Neigung des Rostes nach rechts gefördert. In der mit 1 bezeichneten Zone wird der Brennstoff zunächst getrocknet, in Zone 2 findet Vergasung und Verbrennung statt und in der Zone 3 verbrennen noch einige Brennstoffreste. Größtenteils ist die Zone 3 jedoch schon von Asche bedeckt. Über den Abwurf 4 wird die Asche 5 schließlich aus dem Brennraum ausgetragen. Durch den Rost strömt von unten Primärluft 7, die dem Rost entsprechend den auf diesem herrschenden Betriebsbedingungen zugeteilt wird.

Das Kriterium für einen Ascheabwurf ohne Brennstoffteile ist nun nicht die Glutbetthöhe, die mittels einer Lichtschranke z.B. an der Position 80 gemessen wird, sondern das Vorhandensein von Glut am untersten Ende des Rostes.

Die Erfindung besteht darin, die Ausbrennzone 3 des Rostes durch einen oder mehrere optische Sensoren zu überwachen. Diese optischen Sensoren sind auf das Licht der Glut empfindlich und geben ein Signal, welches proportional der empfangenen Lichtintensität ist. Von den Sensoren 8 sind je nach Breite des Bettes einer oder mehrere nebeneinander so angebracht, daß sie gerade den Abwurfbereich des Rostes beobachten. Diese Sensoren sollten im Normalbetrieb kein Lichtsignal empfangen. Die Sensoren 8 sind im Prinzip für die Regelung der Anlage mit dem Ziel, keinen brennenden Brennstoff abzuwerfen, ausreichend und man könnte grundsätzlich mit dem oder den Sensor(en) 8 auskommen. Es hat sich jedoch als vorteilhaft erwiesen, einen - oder bei sehr breiten Anlagen mehrere - Sensor(en) 9 anzubringen, die auf jenen Teil des Brennstoffbettes gerichtet sind, der sich gerade oberhalb des Betrachtungsbereiches der Sensoren 8 befindet. Dieser Sensor (Sensoren) 9 sollte im Normalbetrieb sehr wohl ein Lichtsignal empfangen, das anzeigt, daß sich hier noch Glut befindet und daß damit der Rost über seine volle Länge mit Brennstoff bedeckt ist. Bei extremem Teillastbetrieb wird auch der Sensor 9 keine Glut sehen können.

Aufgrund der Informationen von den Sensoren 8 und 9 wird der Betrieb des Rostes wie folgt gesteuert:

Wenn die untere Gruppe von Sensoren 8 Glut sieht, wird der Rostvorschub reduziert und - wenn die Möglichkeit dafür gegeben ist - auch die Luftzufuhr in den unteren Rostbereich verstärkt. Dadurch ergibt sich einerseits eine längere Verweilzeit des Brennstoffes auf dem Rost und andererseits ein höheres Luftangebot für den Ausbrand des Brennstoffes. Wenn diese beiden Maßnahmen noch nicht zum Ziel führen - d.h. daß Sensor 8 keine Glut mehr sieht - dann muß die Brennstoffaufgabe 6 vermindert werden. Meistens ist dann der Brennstoff so naß, daß er auf dem Rost erst zu spät zündet und damit nicht genug Zeit für den Ausbrand bleibt.

Sieht jedoch bei Normalbetrieb weder der Sensor 8 noch der Sensor 9 Glut, dann sollte der Rostvorschub beschleunigt werden, um den Rost möglichst zur Gänze mit Brennstoff zu belegen. Der Rost ist für eine gleichmäßige Brennstoffbelegung dimensioniert und kann nur unter dieser Bedingung mit einer minimalen Schadstoffemission betrieben werden.

Eine für Licht empfindliche Sensorik 14 ist ein elektronischer Bauteil und darf darum nicht einer höheren Temperatur ausgesetzt werden. Außderdem hängt die Höhe des Signals von der Betriebstemperatur des elektronischen Sensors ab. Es ist also erforderlich, den Sensor so zu plazieren, daß er sehr wohl einerseits das Licht aus der Brennkammer empfangen kann anderderseits sich aber an einem Ort befindet, wo er nicht durch die Temperatur des Feuerraumes beeinträchtigt wird. Üblicherweise darf eine Temperatur von 50°, höchstens 70°, keinesfalls überschritten werden - auch dann nicht, wenn es zu einer Betriebsstörung z.B. infolge Stromausfall kommt und eine eventuelle Kühlung durch Luft nicht mehr zur Verfügung steht. Dieses Problem wird dadurch gelöst, daß mittels eines Glasstabes 10 die von der Glut ausgehende Strahlung aufgefangen und durch diesen an sein außerhalb des Feuerraumes befindliches Ende geführt wird, so wie in Fig. 2 dargestellt. Der Glasstab 10 befindet sich in einer in Fig. 3 näher detaillieten Schutzhülse. An seiner vorderen Abschlußfläche 31 empfängt der Glasstab die Strahlung von der Glut, wobei der Blickwinkel α des Glasstabes günstigerweise zwischen 10° und 30° eingeschränkt ist. Mittels der optischen Eigenschaften wird der Blickwinkel vorteilhaft auf 16° bis 20° bestimmt. Bei diesem Blickwinkel ist es einerseits möglich, den Stab in einem sicheren Abstand hinter der Vorderfront 12 der Wärmeisolierung 13 der Brennkammer enden zu lassen, um eine Überhitzung zu vermeiden und die Verschmutzung möglichst hintanzuhalten. Andererseits kann bei diesem Winkel ein repräsentativer Teil der Oberfläche des Rostes erfaßt werden. Bei ausreichender Länge des Glasstabes (z.B. 200 mm außerhalb der Wärmeisolierung der Brennkammer) kann bei seinem Ende die optische Sensorik 14 angebracht werden. Eine andere Lösungsmöglichkeit ist jene, daß am Ende des Glasstabes 10 ein flexibles Lichtwellenleiterkabel angeschlossen wird, welches gemeinsam mit den Lichtleiterkabeln von benachbarten Sensoren zu einem gemeinsamen Gehäuse führt, in welchem die Sensorik aller Glasstäbe untergebracht ist. Diese Lösung hat den Vorteil, daß der empfindliche elektronische Teil abseits von aller Gefährdung durch Feuer und Wasser montiert werden kann. Die Lichtwellenleiterkabel können dabei fast beliebig lang sein. Der Durchmesser des Glasstabes 10 beträgt zwischen 1 und 6 mm, vorzugsweise zwischen 2 und 4,5 mm. Wird der Glasstab 10 zu dünn, so reicht die mechanische Festigkeit und die empfangene Lichtmenge nicht aus, wird er zu dick, dann wird er zu teuer. Die Länge des Glasstabes beträgt günstigerweise zwischen 200 und 600 mm, da - wenn er kürzer als 200 mm ist - das kalte Ende zu wenig weit von dem heißen Brennraum entfernt ist und ein zu langer Glasstab nur teuer ist und keinen Vorteil bringt.

In Fig. 3 ist beispielhaft ein Glasstab 10 in seiner Schutzhülse dargestellt. Der Glasstab 10 ist in einer Hülse 24 untergebracht und mit seinem hinteren Ende 15 mit dieser Hülse mit einem warmfesten Kleber verklebt. Das vordere Ende des Glasstabes 10 wird durch eine Bohrung 16 lose geführt. Diese lose Führung ist notwendig, um die Wärmedehnung spannungsfrei zu ermöglichen. Das vordere Ende 3 des Glasstabes wird durch eine Fortsetzung 17 der Hülse 24 überragt, um einerseits mechanischen Schutz zu bieten und andererseits den Blickwinkel des Glasstabes soweit einzuschränken, daß er nicht die feuerfeste Auskleidung 12 miterfaßt. Auf der Außenseite der Hülse 24 sind ein bis drei Scheiben 18 angebracht, um das Eindringen von Wärmestrahlung in den Hinterteil des Anschlußstutzens möglichst zu unterbinden. Die Scheiben 18 haben, am Umfang verteilt einige Bohrungen, um Spülluft, die durch den Stutzen 19 geführt wird und die teilweise durch die Bohrung 20 in den Bereich zwischen Hülse und Schutzrohr 29 austritt - durchströmen zu lassen. Der Rest der Spülluft strömt durch die Bohrung 21 am Glasstab vorbei in Richtung Feuerraum. Der durch den Stutzen 19 eintretende Luftstrom beträgt zwischen 0,5 und 2 kg/h.

Bei einem hinreichend langen Glasstab 10 kann beim hinteren Ende direkt der optische Sensor 14 angebracht werden, was nach den bekannten Methoden des Standes der Technik erfolgen kann. Eine weitere erfindungsgemäße Ausführungsvariante ist, daß vom hinteren Ende des Glasstabes 10 ein flexibles Lichtleiterkabel (je Glasstab eines) zu einem gemeinsamen Gehäuse geführt wird, in dem sich für jeden Glasstab ein Sensor mit der dazugehörigen Elektronik befindet. Die Verarbeitung des Sensorsignales erfolgt nach den bekannten Methoden der Elektronik. Desgleichen wird das aus der Elektronik abgegebene Signal mit bekannter Technik zu den Steuerungselementen für den Rostbetrieb verbunden.

## Patentansprüche

1. Verfahren zum Regeln einer Rostfeuerung mit beweglichem Rost, von dem Asche über einen Endbereich des Rostes abgeführt bzw. ausgetragen wird, wobei das am Rost befindliche Gut auf Vorhandensein von Glut gegebenenfalls an mehreren Stellen des Gutweges beobachtet wird und in Abhängkeit von der Beobachtung die Luftzufuhr und/oder die Fördergeschwindigkeit des Brennstoffes geregelt wird, dadurch gekennzeichnet, daß die Beobachtung des am Rost befindlichen Gutes im Austrag- bzw. Abfuhrbereich des Rostes mit einem Blickwinkel (α) von 10° bis 30°, vorzugsweise 16° bis 20°, auf Auftreten von Lichtemission aus dem im Austrag- bzw. Abfuhrbereich befindlichen Gut durchgeführt wird und dort die Strahlung im Wellenlängenbereich des sichtbaren Lichtes integral erfaßt wird.

2. Vorrichtung zum Regeln einer Rostfeuerung mit beweglichem Rost, von dem Asche über einen Endbereich des Rostes abgeführt bzw. ausgetragen wird, wobei das am Rost befindliche Gut auf Vorhandensein von Glut gegebenenfalls an mehreren Stellen des Gutweges beobachtet wird und in Abhängkeit von der Beobachtung die Luftzufuhr und/oder die Fördergeschwindigkeit des Brennstoffes geregelt wird, dadurch gekennzeichnet, daß auf den Abfuhr- bzw. Austragbereich des Rostes in an sich bekannter Weise mindestens ein im Wellenlängenbereich des von der Glut emittierten Lichtes empfindliches Sensorelement (8) ausgerichtet ist, wobei die Signale des bzw. der Sensorelemente (8), gegebenenfalls nach Durchgang durch einen Verstärker, an den Eingang eines Steuerorganes für den Rostvorschub und/oder die Brennstoffzufuhr zum Rost und/oder die Luftzufuhr zum Rost, legbar sind und daß das mindestens eine Sensorelement (8) für den Empfang von Licht ausgebildet ist und eine einen Blickwinkel des Sensorelementes von 10° bis 30°, vorzugsweise 16° bis 20°, ergebende Abschirmung gegen Strahlung aus anderen Rostbereichen vorgesehen ist.

3. Vorrichtung nach Anspruch 2, dadurch gekennzeichnet, daß die Signale des bzw. der Sensorelemente (8) an den Eingang eines Steuerorganes für die Luftzufuhr zum Abfuhr- bzw. Austragbereich des Rostes legbar sind.

4. Vorrichtung nach Anspruch 2, dadurch gekennzeichnet, daß die Abschirmung des mindestens einen Sensorelementes gegen Strahlung aus anderen Rostbereichen von der Wandung einer Durchbrechung der Brennkammerwandung (13), in der das Sensorelement (8), zumindest mit seinem Lichtempfänger, angeordnet ist, gebildet ist.

5. Vorrichtung nach Anspruch 2 oder 4, dadurch gekennzeichnet, daß der Lichtempfänger des mindestens einen Sensorelementes (8) ein Glasstab (10) ist.

6. Vorrichtung nach Anspruch 2, dadurch gekennzeichnet, daß die Abschirmung des mindestens einen Sensorelementes gegen Strahlung aus anderen Rostbereichen von einer den Lichtempfänger umschließenden Fortsetzung (17) einer Hülse (24) des Lichtempfängers gebildet ist.

7. Vorrichtung nach einem der Ansprüche 2 bis 6, dadurch gekennzeichnet, daß zusätzlich zu dem mindestens einen auf den Empfang von Licht aus dem Abfuhr- bzw. Austragbereich des Rostes ausgerichteten Sensorelement (8) mindestens ein weiteres, im Wellenlängenbereich des von der Glut emittierten Lichtes empfindliches Sensorelement (9) vorgesehen ist, das auf den Empfang von Licht ausgerichtet ist, das aus einem Bereich kommt, der an den von dem mindestens einen Sensorelement (8) für die Beobachtung des Abfuhr- bzw. Austragbereiches beobachteten Bereich, gegen den Aufgabebereich hin anschließt und bevorzugt etwa gleiche Breite wie der beobachtete Abfuhr- bzw. Austragbereich besitzt, und daß eine Abschirmung gegen Strahlung aus anderen als dem beobachteten an den Abfuhr- bzw. Austragbereich anschließenden Bereichen vorgesehen ist und daß die Abschirmung bevorzugt von einer den Lichtempfänger des Sensorelementes (9) umschließenden Fortsetzung (17) einer Hülse (24) des Lichtempfängers oder von der Wandung einer Durchbrechung der Brennkammerwandung gebildet ist, in der das weitere Sensorelement (9) zumindest mit seinem Lichtempfänger, z.B. einem Glasstab (10), angeordnet ist, und daß die Signale des weiteren Sensorelementes (9) gegebenenfalls nach Durchgang durch einen Verstärker, an den Eingang eines Steuerorganes für den Rostvorschub und/oder die Brennstoffzufuhr zum Rost und/oder die Luftzufuhr zum Rost, insbesondere zu dessen Abfuhr- bzw. Austragbereich, legbar sind.

8. Vorrichtung nach einem der Ansprüche 2 bis 7, dadurch gekennzeichnet, daß der Lichtempfänger, z.B. Glasstab, der Sensorelemente (8, 9) unmittelbar oder in an sich bekannter Weise über ein Glasfaserbündel mit dem elektronischen Signalgeber (14) des Sensorelementes (8, 9) verbunden ist, so daß der Signalgeber (14) entfernt vom Lichtempfänger, gegen Wärmestrahlung geschützt, angeordnet werden kann.

9. Vorrichtung nach einem der Ansprüche 2 bis 8, dadurch gekennzeichnet, daß die den Lichtempfänger, z.B. Glasstab (10), umschließende Hülse (24) außen mit mindestens einer, bevorzugt mit drei Scheiben (18) versehen ist, die in dem Raum zwischen der Hülse (24) und der die Hülse (24) umgebenden Wand angeordnet sind.

10. Vorrichtung nach einem der Ansprüche 2 bis 9, dadurch gekennzeichnet, daß dem Raum zwischen dem Lichtempfänger und der Innenwandung der Hülse (24) ein Kühlmedium, bevorzugt Luft, über einen Anschlußstutzen (19) zuführbar ist.

## Claims

1. A method for regulating a grate firing with a movable grate from which ashes are carried off or removed over an end section of the grate, with the material disposed on the grate being monitored for the presence of glowing fire optionally at several locations of the path of the material, and the air supply and/or the conveying speed of the fuel being regulated depending on the monitoring, characterized in that the monitoring of the material disposed on the grate is performed in the discharge or carrying-off zone of the grate at an angle of view (α) of 10° to 30°, preferably 16° to 20°, for the occurrence of light emissions from the material located in the discharge or carrying-off zone and the radiation is integrally detected there in the wavelength range of visible light.

2. An apparatus for regulating a grate firing with a movable grate from which ashes are carried off or removed over an end section of the grate, with the material disposed on the grate being monitored for the presence of glowing fire optionally at several locations of the path of the material, and the air supply and/or the conveying speed of the fuel being regulated depending on the monitoring, characterized in that at least one sensor element (8) is in orientation with the discharge or carrying-off zone of the grate in a manner known per se, which sensor element is sensitive to the wavelength range of the light emitted by the glowing fire, with the signals of the sensor element(s) (8) being capable of being applied, optionally after passage through an amplifier, to the input of a control member for the grate advancing means and/or the fuel supply to the grate and/or the air supply to the grate, and that at least said one sensor element (8) is arranged for receiving light and a screening means against radiation from other grate areas is provided which results in an angle of view of the sensor element of 10° to 30°, preferably 16° to 20°.

3. An apparatus as claimed in claim 2, characterized in that the signals of the sensor element(s) (8) can be applied to the input of a control member for the air supply to the discharge or carrying-off zone of the grate.

4. An apparatus as claimed in claim 2, characterized in that the screening means of the said at least one sensor element against radiation from other grate areas is formed by the wall of a breakthrough of the firing chamber wall (13) in which the sensor element (8) is arranged, at least with its optical receiver.

5. An apparatus as claimed in claim 2 or 4, characterized in that the optical receiver of the at least one sensor element (8) is a glass rod (10).

6. An apparatus as claimed in claim 2, characterized in that the screening means of the at least one sensor element against radiation from other grate areas is formed by an extension (17) of a sleeve (24) of the optical receiver, which extension encloses the optical receiver.

7. An apparatus as claimed in one of the claims 2 to 6, characterized in that in addition to the at least one sensor element (8) which is oriented for receiving light from the discharge or carrying-off zone of the grate, at least one further sensor element (9) is provided which is sensitive to the wavelength range of the light emitted by the glowing fire and is oriented for receiving light coming from a zone which, toward the delivery zone, is adjacent to the zone monitored by the at least one sensor element (8) for monitoring the discharge and carrying-off zone and preferably comprises approximately the same width as the monitored discharge and carrying-off zone and that there is provided a screening means against radiation from zones different from the monitored zones which are adjacent to the discharge and carrying-off zone and that the screening means is preferably formed by an extension (17) of a sleeve (24) of the optical receiver or by the wall of a breakthrough of the firing chamber wall in which the further sensor element (9) is arranged at least with its optical receiver, e.g. a glass rod (10), and that the signals of the further sensor element (9), optionally after passing through an amplifier, can be applied to the input of a control member for the grate advancing means and/or the fuel supply to the grate and/or the air supply to the grate, in particular to its discharge or carrying-off zone.

8. An apparatus as claimed in one of the claims 2 to 7, characterized in that the optical receiver, e.g. glass rod, of the sensor elements (8, 9) is connected, either directly or in a manner known per se by way of an optical fibre bundle, with the electronic signal transmitter (14) of the sensor element (8, 9), so that the signal transmitter (14) can be arranged remote from the optical receiver, protected against heat radiation.

9. An apparatus as claimed in one of the claims 2 to 8, characterized in that the sleeve (24) enclosing the optical receiver, e.g. glass rod (10), is provided on the outside with at least one, preferably three discs (18) which are arranged in the space between the sleeve (24) and the wall enclosing the sleeve (24).

10. An apparatus as claimed in one of the claims 2 to 9, characterized in that the space between the optical receiver and the inner wall of the sleeve (24) can be supplied with a cooling medium, preferably air, by way of a connecting sleeve (19).

## Revendications

1. Procédé pour le réglage d'un feu à grille avec grille mobile, dont des cendres sont évacuées ou déchargées via une zone d'extrémité de la grille, les produits se trouvant sur la grille étant observés de façon à détecter la présence d'une incandescence, le cas échéant en plusieurs endroits du parcours des produits, et l'apport d'air et/ou la vitesse du transport du combustible étant réglé en fonction de l'observation, caractérisé en ce que l'observation des produits se trouvant sur la grille se fait dans la zone de déchargement ou d'évacuation de la grille, sous un angle de visée (α) de 10° à 30°, de préférence de 16° à 20°, à l'apparition d'une émission lumineuse en provenance des produits se trouvant dans la zone de déchargement ou d'évacuation, et en ce que le rayonnement est capté intégralement à cet endroit dans la plage de longueur d'ondes de la lumière visible.

2. Dispositif pour le réglage d'un feu à grille avec grille mobile, dont des cendres sont évacuées ou déchargées via une zone d'extrémité de la grille, les produits se trouvant sur la grille étant observés de façon à détecter la présence d'une incandescence, le cas échéant en plusieurs endroits du parcours des produits, et l'apport d'air et/ou la vitesse du transport du combustible étant réglé en fonction de l'observation, caractérisé en ce qu'au moins un élément détecteur (8) sensible dans la plage de longueur d'onde de la lumière émise par l'incandescence est orienté de la manière connue sur la zone d'évacuation ou de déchargement de la grille, les signaux du ou des éléments détecteurs (8) étant applicables, éventuellement après passage par un amplificateur, à l'entrée d'un organe de réglage pour l'avance de la grille et/ou l'apport de combustible à la grille et/ou l'apport d'air à la grille, et en ce qu'au moins un élément détecteur (8) est adapté en vue de la réception de lumière, et en ce qu'une protection permettant un angle de visée de l'élément détecteur de 10° à 30°, de préférence de 16° à 20°, est prévue contre le rayonnement venant d'autres zones de la grille.

3. Dispositif selon la revendication 2, caractérisé en ce que les signaux du ou des éléments détecteurs (8) sont applicables à l'entrée d'un organe de réglage pour l'apport d'air vers la zone d'évacuation ou de déchargement de la grille.

4. Dispositif selon la revendication 2, caractérisé en ce que la protection de l'élément détecteur, au moins un, contre le rayonnement d'autres zones de la grille est formée par la paroi d'un percement de la paroi de la chambre de combustion (13), dans lequel l'élément détecteur (8) est placé, au moins avec son photorécepteur.

5. Dispositif selon la revendication 2 ou 4, caractérisé en ce que le photorécepteur de l'élément détecteur (8), au moins un, est un barreau de verre (10).

6. Dispositif selon la revendication 2, caractérisé en ce que la protection de l'élément détecteur, au moins un, contre le rayonnement venant d'autres zones de la grille est formée par un prolongement (17) d'une douille (24) du photorécepteur qui enveloppe le photorécepteur.

7. Dispositif selon l'une des revendications 2 à 6, caractérisé en ce qu'en plus de l'élément détecteur (8) orienté sur la réception de lumière en provenance de la zone d'évacuation ou de déchargement de la grille, on a prévu au moins un autre élément détecteur (9) sensible dans la plage de longueur d'onde de la lumière émise par l'incandescence, lequel est orienté sur la réception de lumière qui vient d'une zone qui fait suite, à l'opposé de la zone de chargement, à la zone observée par l'élément détecteur (8), au moins un, prévu pour l'observation de la zone d'évacuation et de déchargement, et qui présente de préférence à peu près la même largeur que la zone d'évacuation ou de déchargement observée, et en ce qu'une protection est prévue contre le rayonnement en provenance de zones autres que la zone observée et faisant suite à la zone d'évacuation ou de déchargement, et en ce que la protection est formée, de préférence, par un prolongement (17) d'une douille (24) du photorécepteur qui enveloppe le photorécepteur de l'élément détecteur (9), ou par la paroi d'un percement de la paroi de la chambre de combustion, dans lequel l'autre élément détecteur (9) est placé, au moins avec son photorécepteur, p.ex. un barreau de verre (10), et en ce que les signaux de l'autre élément détecteur (9) sont applicables, éventuellement après passage par un amplificateur, à l'entrée d'un organe de réglage pour l'avance de la grille et/ou l'apport de combustible à la grille et/ou l'apport d'air à la grille, en particulier vers la zone d'évacuation ou de déchargement de cette dernière.

8. Dispositif selon l'une des revendications 2 à 7, caractérisé en ce que le photorécepteur, p.ex. barreau de verre, des éléments détecteurs (8, 9) est raccordé immédiatement ou, de la manière connue, via un faisceau de fibres de verre, au transmetteur de signaux électronique (14) de l'élément détecteur (8, 9), de sorte que le transmetteur de signaux (14) peut être placé à l'écart du photorécepteur, à l'abri du rayonnement thermique.

9. Dispositif selon l'une des revendications 2 à 8, caractérisé en ce que la douille (24) enveloppant le photorécepteur, p.ex. barreau de verre (10) est munie, extérieurement, d'au moins un, et de préférence de trois disques (18) qui sont disposés dans l'espace séparant la douille (24) et la paroi enveloppant la douille (24).

10. Dispositif selon l'une des revendications 2 à 9, caractérisé en ce qu'un agent de refroidissement, de préférence de l'air, peut être amené dans l'espace séparant le photorécepteur et la paroi interne de la douille (24), par une tubulure de raccordement.
